# EUROPÄISCHE PATENTSCHRIFT

(11) **EP 0 045 901 B1**
(45) Veröffentlichungstag und Bekanntmachung des Hinweises auf die Patenterteilung: **27.07.1983**
(21) Anmeldenummer: 81105981.5
(22) Anmeldetag: 29.07.1981
(51) Int. Cl.: F21V 11/02, F21S 3/02

(54) **Langgestreckte Arbeitsplatzleuchte**
Elongate fixture for lighting work areas
Armature de forme allongée pour l'éclairage d'un plan de travail

(30) Priorität: 08.08.1980 DE 3030080
(43) Veröffentlichungstag der Anmeldung: 17.02.1982
(73) Patentinhaber: SIEMENS AKTIENGESELLSCHAFT, 80333 München (DE)
(72) Erfinder: Riehl, Horst, Dipl.-Ing., D-2105 Seewetal (DE); Leibig, Joachim, Dipl.-Ing., D-8225 Traunreut (DE)

## Beschreibung

Die Erfindung betrifft eine langgestreckte Arbeitsplatzleuchte gemäß Oberbegriff von Anspruch 1.

Eine derartige Leuchte und ihre Zuordnung zu einem Arbeitstisch ist aus der US-A-3 389 246 bekannt: Sie ist entlang einer Längskante des rechteckigen Arbeitstisches angeordnet, und zwar oberhalb und gegenüber der an diesem Tisch arbeitenden Person. Eine Direktblendung ist dabei durch ein übliches Raster mit vertikalen Querlamellen vermieden. Ein erheblicher Lichtanteil trifft jedoch mit einem solchen Winkel auf das Arbeitsfeld der Tischplatte auf, daß es von dort gerade in das Auge der am Tisch arbeitenden Person reflektiert wird; dadurch wird zumindest der Kontrast der Sehaufgabe wesentlich gemindert, bei entsprechend hoher Leuchtdichte sogar Reflexblendung verursacht, was in jedem Fall zu einer Beeinträchtigung der Sehleistung führt. Der Erfindung liegt daher die Aufgabe zugrunde, eine derartige Beeinträchtigung bei einer Anordnung von Leuchte und Tisch gemäß Oberbegriff des Hauptanspruches zu vermeiden.

Die erfindungsgemäße Lösung dieser Aufgabe ist durch die im Anspruch 1 angegebenen Merkmale gekennzeichnet.

Durch die Erfindung ist sichergestellt, daß alle auf den Tisch auftreffenden, direkt von der Lampe kommenden Lichtstrahlen eine durch die Überlappung bestimmte Mindestneigung gegen die Vertikale aufweisen; diese läßt sich so bemessen, daß von einer ausreichend großen Arbeitsfläche des Tisches bzw. einer darauf liegenden Sehaufgabe kein Direktlicht in das Auge der am Tisch sitzenden Person reflektiert werden.

Sofern die Arbeitsplatzleuchte in einem Raum benützt werden soll, in dem sich Bildschirmarbeitsplätze befinden, ist zusätzlich eine ausreichende Abschirmung sicherzustellen: Oberhalb eines Abschirmwinkel s muß die Leuchte dunkel erscheinen, d. h., die Leuchtdichte gleich oder kleiner 200 Candela pro Quadratmeter sein. Je nach der Anordnung der Bildschirmarbeitsplätze zueinander und zu den Leuchten liegt dieser Abschirmwinkel bei 75° oder 65°.

Um diese zusätzliche Abschirmbedingung zu erfüllen, ist gemäß einer Weiterbildung der Erfindung der Abstand zweier benachbarter Querlamellen so groß gewählt, daß der gegen die Vertikale gemessene Winkel des durch Ober- und Unterkanten der benachbarten Querlamellen gehenden Grenzstrahles gleich oder kleiner als der geforderte Abschirmwinkel ist.

Um hierbei mit möglichst wenig Querlamellen und damit geringen Verlusten auszukommen, ist es besonders vorteilhaft, Querlamellen mit einem geknickten Profil zu verwenden, deren Unterteil einen Neigungswinkel gegen die Horizontale hat, der gleich oder kleiner als der geforderte Abschirmwinkel ist.

Bei höchsten Anforderungen an die Abschirmung (Abschirmwinkel = 65°) können sich Formen und Abmessungen für die geknickten Querlamellen ergeben, die hinsichtlich Aufwand und Wirkungsgrad ungünstig sind. Zweckmäßiger ist es, in diesem Fall mittig zwischen den Oberteilen zweier benachbarter, geknickter Querlamellen eine Hilfslamelle einzufügen, die beidseitig nicht reflektierend, insbesondere schwarz, ausgebildet ist und deren Größe und Neigungswinkel gleich der Größe und dem Neigungswinkel des Oberteiles einer Querlamelle ist.

Im Interesse einer möglichst optimalen Nutzung des Lichtes der Arbeitsplatzleuchte ist es vorteilhaft, das Arbeitsfeld des Tisches von beiden Hälften der Leuchte überlappend auszuleuchten. Gemäß einer Weiterbildung der Erfindung wird dies dadurch erreicht, daß die Arbeitsplatzleuchte spiegelbildlich gleich zur mittleren Quersymmetrieebene ausgebildet ist. Das Arbeitsfeld erhält daher Licht von beiden äußeren Abschnitten der Arbeitsplatzleuchte, die Endbereiche des Tisches dagegen von dem mittleren Abschnitt. Auf diese Weise wird nicht nur eine besssere Nutzung der Lampenleistung sondern darüberhinaus auch eine Erhöhung des Kontrastes im Arbeitsfeld erreicht.

Eine weitere Verbesserung besteht schließlich darin, die Unterseite der Querlamellen wenigstens im mittleren Abschnitt der Leuchte nicht reflektierend, insbesondere schwarz, auszubilden. Optimale Verhältnisse sind dabei zu erzielen, wenn man die Länge dieses mittleren Abschnittes und die Größe der Überlappung der Querlamellen nach den in Unteranspruch 8 angegebenen Beziehungen wählt: Es gibt dann auch kein an der Unterseite des Rasters reflektiertes Licht, das im Arbeitsfeld des Tisches Kontrastminderung oder gar Reflexblendung verursachen könnte.

Dies gilt auch bei Verwendung von geknickten Querlamellen mit oder ohne dazwischen liegenden Hilfslamellen: Im mittleren Abschnitt der Leuchte sind die Unterseiten der geknickten Querlamellen nicht reflektierend bzw. schwarz ausgeführt und es gelten im übrigen die besprochenen Beziehungen.

Für den Neigungswinkel der Querlamellen bzw. der Unterteile von geknickten Querlamellen wurde bereits der Abschirmwinkel als oberster Grenzwert genannt, wenn die Arbeitsplatzleuchten in Räumen mit Bildschirmarbeitsplätzen Verwendung finden sollen. Durch eine entsprechende Wahl des Neigungswinkels läßt sich jedoch auch eine besonders wirksame Ausleuchtung des Arbeitsfeldes durch die beiden äußeren Abschnitte der Leuchte gewährleisten. Hierzu wird für diesen Neigungswinkel vorzugsweise ein Wert gewählt, der zwischen den in Anspruch 9 angegebenen Grenzen liegt.

An den Oberseiten der schräggestellten Querlamellen wird ein Teil des von der Lampe ausgehenden Lichtstromes nach oben reflektiert: Um auch diesen Anteil nutzen zu können, hat die Arbeitsplatzleuchte gemäß einer Weiterbildung der Erfindung eine obere Lichtaustrittsöffnung, durch die auch die Direktstrahlung der oberen Hälfte der Lampe zusammen mit dem erwähnten reflektierten Licht nach oben austreten kann und somit der allgemeinen Beleuchtung des Raumes dient. Dabei kann unter Umständen sogar auf zusätzliche Deckenleuchten verzichtet werden.

Besonders vorteilhaft sind in diesem Zusammenhang dreilampige Leuchten, von denen die mittlere, über einem L-förmigen Steg angeordnete Lampe nur nach oben strahlt und von den beiden anderen Lampen getrennt schaltbar ist. Anhand eines derartigen Ausführungsbeispiels wird die Erfindung näher erläutert; es zeigt
Fig. 1a eine Frontansicht eines Arbeitstisches mit darüber angeordneter Leuchte,
Fig. 1 eine Seitenansicht von Tisch und Leuchte in Richtung des Pfeiles I in Fig. 1a,
Fig. 2 einen Ausschnitt aus dem Raster der Leuchte,
Fig. 3 einen Querschnitt durch die Arbeitsplatzleuchte entlang Linie III-III in Fig. 1a, und
Fig. 4 einen Ausschnitt aus einem Raster mit geknickten Lamellen.

In den Fig.1a und 1b ist ein rechteckiger Schreibtisch 1 und darüber die in Fig. 3 dargestellte, hier nur gestrichelt angedeutete Arbeitsplatzleuchte 2 mit der Länge L gezeigt. Die Leuchte erstreckt sich etwa über die gesamte Länge des Schreibtisches und verläuft parallel zu dessen Längskante und seiner Tischfläche und zwar in einem vertikalen Abstand H von der Tischfläche bzw. etwa 1,85 m über dem Boden, so daß praktisch kein Einblick in die obere Lichtaustrittsöffnung (220 in Fig.3) möglich ist.

Aus Fig. 1b ist ersichtlich, daß die Leuchte 2 oberhalb des hinteren Viertels der Tischplatte angeordnet ist. Bei Verwendung eines gewöhnlichen Rasters würde hierbei das von der Leuchte kommende Licht durch eine reflektierende Arbeitsunterlage im Arbeitsfeld e direkt in das Auge der am Tisch sitzenden Person umgelenkt und eine Kontrastminderung oder Reflexblendung verursachen (vgl. strichpunktierter Strahlengang). Dies wird durch die Erfindung mit Hilfe des Rasters 20 mit schräggestellten Querlamellen 201, 202 verhindert. Dieses Raster 20 ist in Fig.1a schematisch angedeutet und hat vier Abschnitte a bis d, wobei die Abschnitte c und d spiegelbildlich gleich der anderen Hälfte mit den Abschnitten a und b ist. Die Unterseiten der Querlamellen in den Abschnitten b und c sind schwarz, die der Querlamellen in den Abschnitten a und d spiegelnd ausgebildet; die Länge der beiden mittleren Abschnitte ist mit 1 bezeichnet.

Die in Fig. 1a gestrichelt eingetragenen Strahlengänge zeigen, daß das Arbeitsfeld e mit der Breite E von den beiden äußeren Abschnitten a und d der Leuchte, die Außenbereiche g und f des Tisches dagegen von den inneren Abschnitten b und c ausgeleuchtet werden. Die Lichtstrahlen treffen dabei unter einem Winkel auf die Tischplatte, der zwischen den Winkeln β und y der beiden Grenzstrahlen durch Ober- und Unterkanten benachbarter Querlamellen liegt. Das Arbeitsfeld wird somit in erster Linie durch seitlich einfallendes Licht ausgeleuchtet, so daß vom Arbeitsfeld e reflektiertes Licht nicht das Auge der am Tisch arbeitenden Person treffen kann.

Das gilt streng genommen nur, wenn im Bereich der inneren Abschnitte b und c der Leuchte kein Lichtstrahl durch das Raster austreten kann, der in einer vertikalen, zur Leuchtenachse senkrechten Ebene liegt. Um dies zu gewährleisten, sind die Unterseiten der Lamellen 202, 201 in dem mittleren Abschnitt schwarz ausgeführt und sie überlappen sich gegenseitig, wie dies aus Fig. 2 zu ersehen ist: Bei gegebener Höhe x des Rasters 20 und einer Höhe h der Augen P über der Tischfläche gelten für die Überlappung y benachbarter Lamellen und für die Länge 1 der mittleren Abschnitte b, c des Rasters die Bedingungen wenn eine Arbeitsvorlage mit der Breite T reflexfrei ausgeleuchtet werden soll. Dabei ist vorausgesetzt, daß diese Arbeitsvorlage symmetrisch zur Quersymmetrieebene 200 liegt; sollen diese optimalen Bedingungen auch noch bei einer Verschiebung der Arbeitsvorlage um eine Strecke s gelten, so muß auch 1 um den gleichen Betrag - ggf. nach beiden Richtungen - größer gewählt werden.

Diese Bedingungen gelten auch bei Verwendung eines Rasters 20' mit geknickten Lamellen 202' gemäß Fig.4. Die Querlamellen 202' bestehen dabei jeweils aus einem Unterteil 2022' mit einem Neigungswinkel a gegen die Horizontale und einem Oberteil 2021' mit einem Neigungswinkel ', der kleiner als ist. Letzterer ist wiederum gleich oder kleiner als der maximal zulässige Abschirmwinkel s, so daß von dem Unterteil 2022' der rechten Lamelle kein Licht nach links reflektiert werden kann, das einen größeren Winkel als s hat. Der Abstand A zweier benachbarter Querlamellen 202' ist andererseits so groß bemessen, daß der Winkel β des durch die Unterkante der rechten Querlamelle verlaufenden Grenzstrahles ebenfalls gleich oder kleiner als der Abschirmwinkel s ist: Auf diese Weise läßt sich ein in vielen Anwendungsfällen mit Bildschirmarbeitsplätzen ausreichender Abschirmwinkel von 75° gewährleisten.

Sind noch strengere Abschirmbedingungen (s=65°) zu erfüllen, so kann hierzu mittig zwischen den Oberteilen 2021' zweier benachbarter Querlamellen 202' eine Hilfslamelle 203' vorgesehen werden, die oben und unten nicht reflektierend (schwarz) ausgebildet ist und deren Größe und Neigungswinkel gleich der Größe und dem Neigungswinkel der Oberteile 2021' der Querlamellen 202' ist: Durch diese Hilfslamelle wird auch mehrfach zwischen benachbarten Querlamellen reflektiertes Streulicht aus dem Abschirmbereich herausgehalten.

Auch bei Verwendung eines derartigen Rasters mit geknickten Querlamellen mit oder ohne dazwischen angeordneten Hilfslamellen werden die Unterseiten der Querlamellen in dem mittleren Abschnitt 1 des Rasters der Arbeitsplatzleuchte nicht reflektierend (schwarz) ausgeführt.

Der geneigten Querlamellen reflektieren mit ihren Oberseiten einen Teil des Lichtes nach oben. Um auch dieses nutzen zu können, hat die in Fig. 3 im Querschnitt dargestellte Leuchte 2 auch auf der Oberseite eine Lichtaustrittsöffnung 220; in der unteren Lichtaustrittsöffnung 210 ist das beschriebene Raster 20 angeordnet. In dem Gehäuse 21 der Arbeitsplatzleuchte sind zwei asymmetrische Rinnenspiegel 23 und zugeordnete Leuchtstofflampen 221, 222 angeordnet. Die hinteren Spiegelteile 232 haben eine solche Hauptausstrahlungsrichtung β und Krümmung, daß sie aus normaler Sitzposition dunkel erscheinen, trotzdem aber den überwiegenden Anteil des Lichtes in den vorderen Bereich des Arbeitstisches (Fig. 1b) lenken; die vorderen Spiegelteile 231 lenken das Licht dagegen in den mittleren und hinteren Bereich des Tisches.

Die Spiegelteile 231, 232 reichen nur bis auf die Höhe der Mittelebene der Leuchtstofflampen und weisen dort von diesen Lampen einen Abstand auf, durch den vom Raster 20 nach oben reflektiertes Licht austreten kann. Das von der oberen Hälfte der Lampen emittierte Licht wird ebenfalls unbehindert gegen die Decke des Raumes abgestrahlt.

Zwischen den beiden Rinnenspiegeln 23 besteht in V-förmiger Steg, in dem Vorschaltgeräte untergebracht sind. Ferner ist oberhalb dieses Steges eine weitere Leuchtstofflampe 223 und zwischen ihr und diesem Steg ein nach oben strahlender Rinnenspiegel 230 angeordnet: Mit dieser auch getrennt schaltbaren Lampe 223 läßt sich - auch bei abgeschalteten Lampen 221, 222 - eine ausreichende Allgemeinbeleuchtung sicherstellen, die ihrerseits nur eine gleichmäßigere Ausleuchtung der gesamten Tischfläche zur Folge hat.

## Patentansprüche

1. Langgestreckte Arbeitsplatzleuchte mit mindestens einer Leuchtstofflampe zur blendungsfreien und kontrastreichen Ausleuchtung eines Arbeitstisches, die über der dem Arbeitsfeld gegenüberliegenden Hälfte des Arbeitstisches so angeordnet ist, daß ihre Längsachse quer zur normalen Blickrichtung einer an dem Arbeitstisch sitzenden Person verläuft, mit einem Gehäuse und einem Raster in dessen nach unten weisender Lichtaustrittsöffnung, das quer zur Längsachse der Arbeitsplatzleuchte und parallel zueinander verlaufende Querlamellen aufweist, dadurch gekennzeichnet, daß die Querlamellen (201, 202; 201', 202', 203') derart gegen die Horizontale geneigt sind, daß die Horizontalprojektion (B) jeder Querlamelle um eine Überlappung (y) größer als der Horizontalabstand (A) zweier benachbarter Querlamellen ist.

2. Arbeitsplatzleuchte nach Anspruch 1, dadurch gekennzeichnet, daß die Querlamellen einen solchen Abstand voneinander haben, daß der gegen die Vertikale gemessene größte Durchtrittswinkel (ß) eines durch Ober- und Unterkante benachbarter Querlamellen gehenden Lichtstrahles gleich oder kleiner als ein vorgegebener Abschirmwinkel (ε) ist.

3. Arbeitsplatzleuchte nach Anspruch 2, dadurch gekennzeichnet, daß das Raster (20') geknickte Querlamellen (202') mit je einem Oberteil (2021') und einem Unterteil (2022') hat und daß der gegen die Horizontale gemessene Neigungswinkel (a) der Unterteile gleich oder kleiner als der vorgegebene Abschirmwinkel (s) und der Neigungswinkel (a') der Oberteile kleiner als der der Unterteile ist und gegen die Quersymmetrieebene (200) weist.

4. Arbeitsplatzleuchte nach Anspruch 3, dadurch gekennzeichnet, daß mittig zwischen den Oberteilen (2021') benachbarter geknickter Querlamellen (202') eine Hilfslamelle (203') verläuft, die beidseitig nicht reflektierend ausgebildet ist, und daß Größe und Neigungswinkel dieser Hilfslamelle der Größe und dem Neigungswinkel des Oberteiles der Querlamellen gleich ist.

5. Arbeitsplatzleuchte nach einem der Ansprüche 1 bis 4, dadurch gekennzeichnet, daß der Neigungswinkel (a) der Querlamellen (201, 202; 202') in einem ersten Abschnitt (a, b) in der einen Richtung und im übrigen (c, d) in entgegengesetzter Richtung weist.

6. Arbeitsplatzleuchte nach Anspruch 5, dadurch gekennzeichnet, daß die beide Abschnitte mit entgegengesetzt geneigten Lamellen spiegelbildlich gleich zur mittleren Quersymmetrieebene (200) ausgebildet sind.

7. Arbeitsplatzleuchte nach einem der Ansprüche 1 bis 6, dadurch gekennzeichnet, daß die Querlamellen (201, 202, 202') in einem Mittelbereich (b, c) eine nicht reflektierende Unterseite haben.

8. Arbeitsplatzleuchte nach Anspruch 7, dadurch gekennzeichnet, daß für die Größe (I) des Mittelbereiches (b, c) und für die Überlappung benachbarter Querlamellen gilt, wobei T die Breite der reflexionsfrei auszuleuchtenden Arbeitsvorlage, H der vertikale Abstand des Rasters (20) von der Tischplatte, h die Augenhöhe über der Tischplatte und x die Rasterhöhe ist.

9. Arbeitsplatzleuchte nach einem der Ansprüche 1 bis 8, dadurch gekennzeichnet, daß der Neigungswinkel (α) der Querlamellen (201, 202) bestimmt ist durch die Beziehung wobei H der vertikale Abstand des Rasters (20) von der Tischplatte, die Größe des Mittelbereiches (b, c) des Rasters, L die Länge der Leuchte (2) und E die Breite des Arbeitsfeldes (e) ist, das symmetrisch zur Quersymmetrieebene (200) liegt.

10. Arbeitsplatzleuchte nach einem der Ansprüche 1 bis 9, dadurch gekennzeichnet, daß sie eine obere Lichtaustrittsöffnung (220) aufweist.

## Claims

1. An elongate work-light comprising at least one fluorescent lamp for anti-dazzle and high-contrast illumination of a work table, said light being arranged above half of the work table opposite the field of action in such a manner that its longitudinal axis is transverse with respect to the usual direction of view of a person sitting at the work table, and comprising a housing and a grid, in whose downwardly pointing light outlet window provided with transverse lamellae mutually parallel and transverse to the longitudinal axis of the work-light, characterised in that the transverse lamellae (201, 202; 201', 202', 203') are inclined against the horizontal in such manner that the horizontal projection (B) of each transverse lamella is greater by one overlap (y) than the horizontal distance (A) of two adjacent transverse lamellae.

2. A work-light as claimed in Claim 1, characterised in that the transverse lamellae are spaced from one another in such manner that the largest penetration angle (β) of a light beam penetrating between transverse lamellae adjoining the upper edge of one and lower edge of the other, corresponds to or is smaller than a pre-determined screening angle (s).

3. A work-light as claimed in Claim 2, characterised in that the grid (20') has bent transverse lamellae (202'), each having an upper component (2021') and a lower component (2022'), and that the angle of inclination (a) of the lower components measured in relation to the horizontal corresponds to or is smaller than the pre-determined screening angle (s) and the angle of inclination (α) of the upper components is smaller than that of the lower components and points away from the plane of transverse symmetry (200).

4. A work-light as claimed in Claim 3, characterised in that an auxiliary lamella (203') runs centrally between the upper components (2021') of each adjacent pair of bent transverse lamellae (202'), said auxiliary lamella being designed to be non-reflecting on both sides, and the magnitude and-angle of inclination of the auxiliary lamella corresponding to the magnitude and the angle of inclination of the upper component of the transverse lamella.

5. A work-light as claimed in one of Claims 1, to 4, characterised in that the angle of inclination (α) of the transverse lamellae (201, 202; 202') points in one direction in a first section (a, b) and in the opposite direction in the other section (c, d).

6. A work-light as claimed in Claim 5, characterised in that the two sections having oppositely inclined lamellae are symmetrical to the central plane of transverse symmetry (200).

7. A work-light as claimed in one of Claims 1 to 6, characterised in that in a central region (b, c) the transverse lamellae (201, 202, 202') have a non-reflective lower surface.

8. A work-light as claimed in Claim 7, characterised in that the magnitude (1) of the central region (b, c) is and the overlap of adjacent transverse lamellae is where T is the width of the workpiece which is to be illuminated in a non-reflecting manner, H is the vertical distance of the grid (20) from the table top, h is the height of the eye above the table top, and x is the height of the grid.

9. A work-light as claimed in one of Claims 1 to 8, characterised in that the angle of inclination (x) of the transverse lamellae (201, 202) is determined by the equation where H is the vertical distance of the grid (20) from the table top, 1 is the magnitude of the central region (b, c) of the grid, L is the length of the light (2) and E is the width of the field of activity (e) symmetrical to the plane of transverse symmetry (200).

10. A work-light as claimed in one of Claims 1 to 9, characterised in that it has an upper light outlet opening (220).

## Revendications

1. Luminaire allongé pour l'éclairage d'un plan de travail, avec au moins un tube fluorescent pour éclairer une table de travail sans éblouissement et avec beaucoup de contraste, qui est disposé de telle manière au-dessus de la moitié de la table de travail, qui est située en face du champ de travail, que son axe longitudinal s'étend transversalement à la direction normale du regard d'une personne assise à la table de travail, avec une enveloppe et une résille possédant dans l'ouverture de passage de la lumière, dirigée vers le bas, des lamelles transversales parallèles entre elles et transversales par rapport au luminaire du plan de travail, caractérisé par le fait que les lamelles transver sales (201, 202; 201', 202', 203') sont inclinées de telle façon par rapport à l'horinzontale que la projection horizontale (B) de chaque lamelle transversale est d'un chevauchement (y) supérieur à la distance horizontale (A) entre deux lamelles transversales voisines.

2. Luminaire pour l'éclairage d'un plan de travail selon la revendication 1, caractérisé par le fait que les lamelles transversales ont entre elles une distance telle que l'angle de passage maximum (8), mesuré par rapport à la verticale, d'un rayon lumineux passant par le bord supérieur ou inférieur de lamelles transversales voisines, est égal ou inférieur à un angle de protection (s).

3. Luminaire pour l'éclairage d'un plan de travail selon la revendication 2, caractérisé par le fait que la résille (20') possède des lamelles transversales coudées (202') avec respectivement une partie supérieure (2021') et une partie inférieure (2022'), et que l'angle d'inclinaison (α) des parties inférieures, mesuré par rapport à l'horizontale, est égal ou inférieur à l'angle de protection prédéterminé (s), et l'angle d'inclinaison (α) des parties supérieures est inférieur à celui des parties inférieures et est dirigé vers le plan de symétrie (200).

4. Luminaire pour l'éclairage d'un plan de travail selon la revendication 3, caractérisé par le fait que dans le milieu entre les parties supérieures (2021') de lamelles transversales coudées voisines, passe une lamelle auxiliaire (203') qui est réalisée sur ses deux côtés de façon non réfléchissante, et que la dimension et l'angle d'inclinaison de cette lamelle auxiliaire sont identiques à la grandeur et à l'angle d'inclinaison de la partie supérieure des lamelles transversales.

5. Luminaire pour l'éclairage d'un plan de travail selon l'une des revendications 1 à 4, caractérisé par le fait que l'angle d'inclinaison (α) des lamelles transversales (201, 202; 202') montre, dans une première section (a, b), dans une direction et pour le reste (c, d) en direction inverse.

6. Luminaire pour l'éclairage d'un plan de travail selon la revendication 5, caractérisé par le fait que les deux sections, avec des lamelles à inclinaisons opposées, sont symétriques par rapport au plan de symétrie transversal médian (200).

7. Luminaire pour l'éclairage d'un plan de travail selon l'une des revendications 1 à 6, caractérisé par le fait que les lamelles transversales (201, 202; 202') possèdent dans une zone médiane (b, c) une face inférieure non réfléchissante.

8. Luminaire pour l'éclairage d'un plan de travail selon la revendication 7, caractérisé par le fait que pour la grandeur (1) de la zone médiane (b, c) est vérifiée la relation et pour le chevauchement entre lamelles voisines est vérifiée la relation relations dans lesquelles T est la largeur du document de travail non réfléchissant à éclairer, H est la distance verticale entre la résille (20) et le plateau de la table, h est la hauteur des yeux au dessus du plateau de la table et x est la hauteur de la résille.

9. Luminaire pour l'éclairage d'un plan de travail selon l'une des revendications 1 à 8, caractérisé par le fait que l'angle d'inclinaison (x) des lamelles transversales (201, 202) est déterminé par la relation dans laquelle H est la distance verticale entre la résille (20) et le plateau de la table, est la grandeur de la zone médiane (b, c) de la résille, L est la longueur du luminaire (2) et E est la largeur du champ de travail (e), situé symétriquement par rapport au plan de symétrie transversal (200).

10. Luminaire pour l'éclairage d'un plan de travail selon l'une des revendications 1 à 9, caractérisé par le fait qu'il comporte une ouverture supérieure (220) de passage de la lumière.
